# EUROPÄISCHE PATENTANMELDUNG

(11) **EP 4 403 276 A1**
(43) Veröffentlichungstag der Anmeldung: **24.07.2024**
(21) Anmeldenummer: 24151257.3
(22) Anmeldetag: 10.01.2024
(51) Int. Cl.: B21C 47/18, B21C 51/00, B21F 23/00, B21D 43/00, B65H 1/20, B65H 16/00, B21C 47/28

(54) **VORRICHTUNG ZUM ZUFÜHREN EINES LANGGESTRECKTEN WERKSTÜCKS ZU EINER UMFORMMASCHINE, NACHRÜSTSATZ, UMFORMANLAGE UND VERFAHREN ZUM BETREIBEN EINER VORRICHTUNG**

(30) Priorität: 19.01.2023 DE 102023200403
(71) Anmelder: WAFIOS Aktiengesellschaft, 72764 Reutlingen (DE)
(72) Erfinder: Weigmann, Uwe-Peter, 72622 Nürtingen (DE)
(74) Vertreter: Patentanwälte Ruff, Wilhelm, Beier, Dauster & Partner mbB

(57) **Zusammenfassung**

Eine Vorrichtung (1) zum Zuführen eines langgestreckten Werkstücks (50) zu einer Umformmaschine (100), die eine Einzugseinrichtung (101) zum Einziehen des zugeführten Werkstücks (50) und zum Fördern des Werkstücks (50) zu einem Werkzeugbereich (102) der Umformmaschine (100) aufweist, umfasst eine Haspeleinheit (2) mit einem Gestell (3) und mit einer von dem Gestell (3) getragenen Haspel (4) zum Aufnehmen eines Werkstückvorrats (5) in Form eines Coils (6) aus Werkstückmaterial. Die Haspel (4) ist um eine Haspelachse (H) relativ zu dem Gestell (3) drehbar gelagert. Die Vorrichtung weist eine Gewichtsverteilungs-Erfassungseinrichtung (7) auf, die zum Erfassen einer lateralen Verteilung eines Haspelgewichts in Bezug auf die Haspelachse (H) eingerichtet ist, wobei das Haspelgewicht ein Gewicht der Haspel (4) mit oder ohne aufgenommenem Coil (6) repräsentiert.

## Beschreibung

### ANWENDUNGSGEBIET UND STAND DER TECHNIK

Die Erfindung betrifft eine Vorrichtung zum Zuführen eines langgestreckten Werkstücks zu einer Umformmaschine. Zudem betrifft die Erfindung einen Nachrüstsatz zum Nachrüsten einer Basis-Vorrichtung, die zum Zuführen eines langgestreckten Werkstücks zu einer Umformmaschine ausgebildet ist. Ferner betrifft die Erfindung eine Umformanlage mit einer derartigen Umformmaschine. Außerdem bezieht sich die Erfindung auf ein Verfahren zum Betreiben einer vorgenannten Vorrichtung.

Umformmaschinen sind Werkzeugmaschinen, die mithilfe geeigneter Werkzeuge aus langgestreckten Werkstücken wie Draht, Rohr, Band oder dergleichen in einem automatischen Herstellungsprozess kleinere oder größere Serien an Formteilen mit teilweise komplexer Geometrie überwiegend durch Umformen erzeugen können. Bei der Umformmaschine kann es sich beispielsweise um eine Biegemaschine zum Erzeugen von zweidimensional oder dreidimensional gebogenen Biegeteilen aus Drahtmaterial, Bandmaterial oder Rohrmaterial durch Biegen, um eine Richtmaschine zum Richten von Werkstücken, um eine Nagelmaschine oder um eine Federherstellungsmaschine zur Herstellung von Druckfedern, Zugfedern, Schenkelfedern oder anderen federartigen Formteilen durch Federwinden oder Federwickeln handeln. Zur effizienten Herstellung großer Stückzahlen von Formteilen werden heutzutage hochproduktive computernumerisch gesteuerte Umformmaschinen mit zahlreichen Maschinenachsen eingesetzt, die über eine Steuereinrichtung koordiniert angesteuert werden.

Bei der Herstellung von Formteilen wird das Werkstückmaterial unter der Steuerung durch ein NC-Steuerprogramm mittels einer Einzugseinrichtung der Umformmaschine von einem Werkstückvorrat zum Werkzeugbereich der Umformmaschine eingezogen bzw. gefördert. Durch die in Materialförderrichtung nachgeschalteten Umformwerkzeuge wird der zugeführte Draht zum gewünschten Formteil umgeformt. Vor oder nach der formgebenden Umformung wird der zur Erzeugung des Formteils vorgesehene Werkstückabschnitt unter der Steuerung durch das NC-Steuerprogramm mittels einer Schnitteinrichtung von dem zugeführten Werkstückmaterial abgetrennt. Dieser Vorgang wiederholt sich zyklisch für jedes Formteil.

Bei Vorrichtungen der hier betrachteten Art wird der Werkstückvorrat in Form eines Coils bereitgestellt. Der Begriff "Coil" bezeichnet hierbei ein nach Art einer Spule aufgewickeltes Gebinde des Werkstückmaterials. Ein für die Verarbeitung vorgesehener, aufgewickelter Werkstückvorrat wird vor Beginn des produktiven Betriebs in einer Haspeleinheit aufgenommen. Eine Haspeleinheit der hier betrachteten Art weist eine Haspel auf, welche um eine Haspelachse drehbar gelagert ist und das Werkstückmaterial in aufgewickelter Form tragen kann. Die Haspeleinheit ist Bestandteil einer der Umformmaschine zugeordneten Vorrichtung zum Zuführen des langgestreckten Werkstücks zu der Umformmaschine.

Für einen zuverlässigen, störungsfreien Betrieb einer derartigen Vorrichtung und der damit ausgestatteten Umformmaschine gilt es, ungünstige Rückwirkungen der Werkstückzufuhr auf den Betrieb der Umformmaschine möglichst zu vermeiden und einen möglichst ruhigen Lauf der Haspel bei der allmählichen Abgabe des Werkstückmaterials sicherzustellen.

### AUFGABE UND LÖSUNG

Vor diesem Hintergrund ist es eine Aufgabe der vorliegenden Erfindung, eine Vorrichtung zum Zuführen eines langgestreckten Werkstücks zu einer Umformmaschine, einen Nachrüstsatz zum Nachrüsten einer Basis-Vorrichtung, eine Umformanlage mit einer eine derartige Vorrichtung umfassenden Umformmaschine sowie ein Verfahren zum Betreiben einer derartigen Vorrichtung bereitzustellen, die einen besonders zuverlässigen, störungsfreien Betrieb ermöglichen.

Diese Aufgabe wird durch den jeweiligen Gegenstand der unabhängigen Patentansprüche gelöst. Bevorzugte Ausführungsformen sind Gegenstand der abhängigen Patentansprüche. Der Wortlaut sämtlicher Ansprüche wird durch Bezugnahme zum Inhalt der Beschreibung gemacht.

Eine erfindungsgemäße Vorrichtung dient zum Zuführen eines langgestreckten Werkstücks zu einer Umformmaschine. Die Umformmaschine hat eine Einzugseinrichtung zum Einziehen des zugeführten Werkstücks und zum Fördern des Werkstücks zu einem Werkzeugbereich der Umformmaschine. Die Vorrichtung zum Zuführen wird im Rahmen dieser Anmeldung auch kurz als "Zuführvorrichtung" bezeichnet.

Die Vorrichtung umfasst eine Haspeleinheit mit einem Gestell und mit einer von dem Gestell getragenen Haspel. Dabei ist die Haspel zum Aufnehmen eines Werkstückvorrats in Form eines Coils aus Werkstückmaterial eingerichtet. Die Haspel ist um eine Haspelachse relativ zu dem Gestell drehbar gelagert. Vorzugsweise verläuft die Haspelachse vertikal, d.h. entlang einer Schwerkraftrichtung.

Die Zuführvorrichtung weist eine Gewichtsverteilungs-Erfassungseinrichtung auf. Die Gewichtsverteilungs-Erfassungseinrichtung ist zum Erfassen einer lateralen Verteilung eines Haspelgewichts in Bezug auf die Haspelachse eingerichtet. Insbesondere ist die Gewichtsverteilungs-Erfassungseinrichtung zum Ermitteln der lateralen Verteilung des Haspelgewichts in Bezug auf die Haspelachse eingerichtet. Dabei repräsentiert das Haspelgewicht ein Gewicht der Haspel mit oder ohne aufgenommenes Coil. Unter der "lateralen Verteilung" des Haspelgewichts ist die Verteilung des Haspelgewichts quer, insbesondere senkrecht, zur Haspelachse zu verstehen. Das Haspelgewicht kann in Bezug auf die Haspelachse gleichmäßig oder ungleichmäßig lateral verteilt sein. Bei einer gleichmäßigen Verteilung des Haspelgewichts in Bezug auf die Haspelachse kann sich ein Schwerpunkt der Haspel mit oder ohne aufgenommenes Coil auf der Haspelachse befinden. Bei einer ungleichen Verteilung des Haspelgewichts in Bezug auf die Haspelachse kann sich der Schwerpunkt der Haspel mit oder ohne aufgenommenes Coil in einem radialen Abstand zur Haspelachse befinden. Die ungleiche laterale Verteilung des Haspelgewichts kann synonym als exzentrische Anordnung des Haspelgewichts in Bezug auf die Haspelachse bezeichnet werden.

Die Erfinder haben erkannt, dass eine ungleichmäßige laterale Verteilung des Haspelgewichts in Bezug auf die Haspelachse möglichst vermieden werden sollte. Der Begriff "Haspelgewicht" repräsentiert dabei sowohl das Gewicht der Haspel mit Coil, also das Gewicht im beladenen Zustand, als auch das Gewicht ohne aufgenommenes Coil, also das Leergewicht der Haspel. Entsprechend kann eine Ungleichverteilung des Haspelgewichts beispielsweise daraus folgen, dass das Werkstückmaterial ungleichmäßig, beispielsweise exzentrisch, auf der Haspel aufgewickelt wird. Die Ungleichverteilung des Haspelgewichts in Bezug auf die Haspelachse äußert sich in einer Unwucht, die beim Drehen der Haspel um die Haspelachse Schwingungen verursachen und zur Beschädigung oder schlimmstenfalls sogar zur Zerstörung der Vorrichtung führen kann.

Mittels der Gewichtsverteilungs-Erfassungseinrichtung kann automatisch erkannt werden, ob das Haspelgewicht in Bezug auf die Haspelachse lateral gleichmäßig oder ungleichmäßig verteilt ist. Für den Fall einer ungünstigen Ungleichverteilung des Haspelgewichts können somit Maßnahmen eingeleitet werden, die der Vermeidung eines Betriebs der Vorrichtung mit ungleich verteiltem Haspelgewicht dienen. Auf diese Weise kann z.B. vermieden werden, dass die Haspel mit in kritischem Ausmaß ungleich verteiltem Haspelgewicht relativ zum Gestell gedreht wird. Gegebenenfalls kann ein Bediener veranlasst werden, für eine gleichmäßigere Gewichtsverteilung zu sorgen, so dass die Vorrichtung danach zuverlässig und störungsfrei betrieben werden kann.

In Ausgestaltung der Erfindung ist die Gewichtsverteilungs-Erfassungseinrichtung zum Erfassen des Haspelgewichts eingerichtet. Die Gewichtsverteilungs-Erfassungseinrichtung ermöglicht also - zusätzlich zur Erfassung der Gewichtsverteilung - ein Erfassen des absoluten Haspelgewichts. Insofern kann die Gewichtsverteilungs-Erfassungseinrichtung auch als Waage fungieren. Auf diese Weise kann einem Überladen der Haspeleinheit entgegengewirkt werden. Zudem kann mittels der Gewichtsverteilungs-Erfassungseinrichtung das absolute Haspelgewicht während des Betriebs der Vorrichtung, also wenn Werkstückmaterial aus der Haspel entnommen wird, überwacht werden. Auf diese Weise lässt sich ein Restvorrat an Werkstückmaterial, insbesondere kontinuierlich, überwachen. Es kann entsprechend rechtzeitig für Nachschub an Werkstückmaterial gesorgt werden, um Stillstandzeiten einer mit dem langgestreckten Werkstück versorgten Umformmaschine gering zu halten.

In weiterer Ausgestaltung der Erfindung weist die Gewichtsverteilungs-Erfassungseinrichtung wenigstens einen in radialem Abstand zur Haspelachse angeordneten Kraftsensor auf. Besagter Kraftsensor ist zum Erfassen eines auf diesem Kraftsensor lastenden Anteils des Haspelgewichts eingerichtet. Mit anderen Worten: Mittels des Kraftsensors kann der an einer außeraxialen Position wirkende Anteil des Haspelgewichts erfasst werden. Insbesondere bezieht sich die Anordnung des Kraftsensors auf eine Position der Messstelle, an welcher der außeraxial wirkende Anteil des Haspelgewichts abgegriffen wird. Eine sensitive Einheit des Kraftsensors kann dabei nahezu beliebig positioniert sein, wenn eine Übertragungseinrichtung zur Übertragung des außeraxial wirkenden Anteils des Haspelgewichts von der Erfassungsstelle auf die sensitive Einheit verwendet wird. Bei einer derartigen Übertragungseinrichtung kann es sich beispielsweise um ein Gestänge oder einen Hebel handeln.

In weiterer Ausgestaltung der Erfindung weist die Gewichtsverteilungs-Erfassungseinrichtung wenigstens drei, insbesondere vier, Kraftsensoren auf. Beispielsweise sind genau drei oder genau vier Kraftsensoren vorhanden. Dabei ist jeder der Kraftsensoren zum Erfassen eines auf dem jeweiligen Kraftsensor lastenden Anteils des Haspelgewichts eingerichtet. Vorzugsweise sind die Kraftsensoren lateral, d.h. quer zur Haspelachse, voneinander beabstandet angeordnet. Auf diese Weise lässt sich die Gewichtsverteilung der Haspel besonders präzise erfassen, insbesondere auch bei relativ zum Gestell ruhender Haspel.

In weiterer Ausgestaltung der Erfindung weist das Gestell wenigstens drei, insbesondere vier, Standfüße auf, die einem Abstellen der Vorrichtung auf einem Untergrund dienen. Bei drei Standfüßen kann vorteilhaft ein Kippeln der Vorrichtung vermieden werden, wobei aber für einen kippsicheren Stand der Vorrichtung eine relativ große Grundfläche benötigt wird. Demgegenüber lässt sich eine Vorrichtung mit vier Standfüßen auf einer vergleichsweise kleinen Grundfläche kippsicher abstellen. Einer oder mehrere der Standfüße können höhenverstellbar sein, um eine kippsichere Aufstellung sicherzustellen. Wenigstens einer der Standfüße weist einen Kraftsensor der Gewichtsverteilungs-Erfassungseinrichtung auf. Beispielsweise kann dieser Standfuß mit Kraftsensor durch eine Kraftmessdose oder Wägezelle gebildet werden, die den Kraftsensor umfasst.

In weiterer Ausgestaltung der Erfindung sind das Gestell und die Haspel mittels einer Lagereinheit der Gewichtsverteilungs-Erfassungseinrichtung miteinander verbunden. Dabei bildet die Lagereinheit wenigstens einen Kraftsensor der Erfassungseinrichtung aus. Der Kraftsensor muss also vorteilhaft keinen Anteil eines zusätzlichen Gewichts wie etwa des Gewichts des Gestells tragen.

In weiterer Ausgestaltung der Erfindung weist wenigstens ein Kraftsensor der Gewichtsverteilungs-Erfassungseinrichtung ein elastisch verformbares Deformationselement auf, welches abhängig von dem auf diesem Kraftsensor lastenden Anteil des Gewichts der Haspel mit oder ohne aufgenommenes Coil elastisch verformbar ist. Das Deformationselement ist vorzugsweise ringscheibenförmig ausgebildet. Das Deformationselement kann quer zur Haspelachse erstreckt sein. Der Kraftsensor weist zudem einen Verformungsdetektor auf. Der Verformungsdetektor ist an dem Deformationselement angebracht, um die Verformung des Deformationselements zu ermitteln. Bei dem Verformungsdetektor kann es sich beispielsweise um einen Dehnmessstreifen oder um ein piezoelektrisches Element handeln.

In weiterer Ausgestaltung der Erfindung weist die Lagereinheit erste Abstützelemente und zweite Abstützelemente auf. Das Deformationselement ist dabei zwischen den ersten Abstützelementen und den zweiten Abstützelementen angeordnet. Die ersten Abstützelemente sind zu den zweiten Abstützelementen quer zur Haspelachse versetzt angeordnet. Dabei schließt sich die Haspel an die ersten Abstützelemente an. Demgegenüber schließt sich das Gestell an die zweiten Abstützelemente an. Aufgrund der versetzten Anordnung der ersten Abstützelemente zu den zweiten Abstützelementen wird das Deformationselement somit abhängig von dem Haspelgewicht elastisch verformt, insbesondere verbogen. Ungleichmäßigkeiten der Gewichtsverteilung können erfasst werden, da sie sich als Unterschiede der Signale der Kraftsensoren bemerkbar machen.

In weiterer Ausgestaltung der Erfindung weist die Gewichtsverteilungs-Erfassungseinrichtung wenigstens eine Lagereinrichtung zur Abstützung eines Anteils des Haspelgewichts auf. Die Lagereinrichtung kann scharnierartig ausgebildet sein. Dabei ist die Lagereinrichtung bezüglich der Haspelachse in radialem Abstand zu wenigstens einem Kraftsensor der Gewichtsverteilungs-Erfassungseinrichtung angeordnet. Der Kraftsensor ist zum Erfassen des auf diesem Kraftsensor lastenden Anteils des Haspelgewichts eingerichtet. Wenigstens in einem dynamischen Fall, in welchem die Haspel relativ zum Gestell gedreht wird, kann somit mittels nur eines einzigen Kraftsensors eine Ungleichverteilung des Haspelgewichts erfasst werden.

In weiterer Ausgestaltung der Erfindung weist wenigstens ein Kraftsensor der Gewichtsverteilungs-Erfassungseinrichtung ein piezoelektrisches Element und/oder einen Dehnmessstreifen auf. Kraftsensoren mit piezoelektrischen Elementen bauen besonders kompakt. Kraftsensoren mit Dehnmessstreifen erweisen sich als besonders kostengünstig in der Anschaffung.

In weiterer Ausgestaltung der Erfindung weist die Gewichtsverteilungs-Erfassungseinrichtung einen Drehmomentsensor auf. Vorzugsweise sind ein Kraftsensor der Erfassungseinrichtung sowie der Drehmomentsensor in eine gemeinsame Sensoreinheit der Gewichtsverteilungs-Erfassungseinrichtung integriert.

Ein erfindungsgemäßer Nachrüstsatz dient zum Nachrüsten einer Basis-Vorrichtung. Die Basis-Vorrichtung ist zum Zuführen eines langgestreckten Werkstücks zu einer Umformmaschine ausgebildet, wobei die Basis-Vorrichtung eine Haspeleinheit mit einem Gestell und mit einer von dem Gestell getragenen Haspel zum Aufnehmen eines Werkstückvorrats in Form eines Coils aus Werkstückmaterial aufweist. Dabei ist die Haspel um eine Haspelachse relativ zu dem Gestell drehbar gelagert. Mit anderen Worten: Die Basis-Vorrichtung entspricht einer erfindungsgemäßen und voranstehend beschriebenen Zuführvorrichtung, wobei auf die Gewichtsverteilungs-Erfassungseinrichtung der erfindungsgemäßen Zuführvorrichtung verzichtet ist. Dabei weist der Nachrüstsatz eben jene Komponenten der Gewichtsverteilungs-Erfassungseinrichtung auf, die zum Erfassen einer lateralen Verteilung eines Haspelgewichts in Bezug auf die Haspelachse eingerichtet ist. Entsprechend kann die Basis-Vorrichtung durch Nachrüsten mit dem Nachrüstsatz so modifiziert werden, dass sie nach ihrer Modifikation einer erfindungsgemäßen Zuführvorrichtung entspricht. Die vorstehend und später genannten Vorteile der erfindungsgemäßen Zuführvorrichtung lassen sich damit mittels des Nachrüstsatzes auf ggf. schon ältere und seit längerer Zeit genutzte Basis-Vorrichtungen übertragen.

Eine erfindungsgemäße Umformanlage weist eine Umformmaschine auf, die eine mit variierender Einzugsgeschwindigkeit betreibbare Einzugseinrichtung zum Einziehen eines langgestreckten Werkstücks und zum Fördern des Werkstücks zu einem Werkzeugbereich der Umformmaschine aufweist. Die Umformanlage weist zudem eine erfindungsgemäße Zuführvorrichtung wie voranstehend beschrieben auf. Entsprechend übertragen sich die vorstehend und weiter unten erläuterten Vorteile der erfindungsgemäßen Zuführvorrichtung auch auf die erfindungsgemäße Umformanlage. Dabei ist die Vorrichtung zum Zuführen eines langgestreckten Werkstücks zu der Umformmaschine eingerichtet.

Ein erfindungsgemäßes Verfahren dient einem Betreiben einer erfindungsgemäßen Zuführvorrichtung wie voranstehend beschrieben. Mittels des erfindungsgemäßen Verfahrens lassen sich die vorstehend oder nachstehend erläuterten Vorteile der erfindungsgemäßen Vorrichtung ausnutzen. Gemäß dem Verfahren wird eine laterale Verteilung eines Haspelgewichts in Bezug auf die Haspelachse ermittelt. Das Ermitteln der lateralen Verteilung des Haspelgewichts erfolgt dabei mittels der Gewichtsverteilungs-Erfassungseinrichtung der Vorrichtung. Falls die ermittelte Verteilung des Haspelgewichts größer ist als ein vorbestimmter Gewichtsverteilungstoleranzwert, wird einer der nachfolgenden Schritte ausgeführt. Entsprechend kann bei Erfüllung der vorstehend genannten Bedingung entweder eine Warnmeldung zur Warnung vor einer Unwucht ausgegeben werden, eine Drehbewegung der Haspel relativ zum Gestell angehalten werden, eine Handlungsanweisung zum Auswuchten des Coils ausgegeben werden und/oder ein Auswuchten des Coils bezüglich der Haspelachse erfolgen.

In Ausgestaltung des Verfahrens wird zusätzlich zur Ermittlung der lateralen Verteilung des Haspelgewichts das Haspelgewicht absolut ermittelt.

In weiterer Ausgestaltung des Verfahrens wird das ermittelte, insbesondere momentane oder aktuelle, Haspelgewicht mittels einer Anzeigeeinrichtung angezeigt. Beispielsweise ist die Anzeigeeinrichtung Bestandteil einer Umformmaschine, welche wiederum Bestandteil einer die Zuführvorrichtung umfassenden erfindungsgemäßen Umformanlage ist.

In weiterer Ausgestaltung des Verfahrens wird eine Warnmeldung zur Warnung vor einer Erschöpfung des Werkstückvorrats ausgegeben sowie - alternativ oder zusätzlich - ein einzugsfernes Coil-Ende an der Haspel eingeklemmt, wenn das ermittelte Haspelgewicht gleich oder kleiner einem vorbestimmten Minimalgewicht ist. Alternativ oder zusätzlich wird eine Warnmeldung zur Warnung vor einer Überladung der Zuführvorrichtung ausgegeben, wenn das ermittelte Haspelgewicht gleich oder größer einem vorbestimmten Maximalgewicht ist. Alternativ oder zusätzlich wird eine Reichweite des Werkstückvorrats basierend auf dem ermittelten Haspelgewicht ausgegeben, wenn das ermittelte Haspelgewicht zwischen dem vorbestimmten Minimalgewicht und dem vorbestimmten Maximalgewicht liegt. Vorzugsweise wird die Reichweite mittels einer Anzeigeeinrichtung ausgegeben, die einer Umformmaschine zugeordnet ist, wobei besagte Umformmaschine Bestandteil einer die erfindungsgemäße Zuführvorrichtung umfassenden Umformanlage ist.

In weiterer Ausgestaltung des Verfahrens wird bei Durchführung des Verfahrens die Haspel mitsamt dem Coil relativ zu dem Gestell um die Haspelachse wenigstens zeitweise gedreht. Dabei kann während des Drehens der Haspel Werkstückmaterial aus dem Werkstückvorrat entnommen werden. Vorteilhaft kann auf diese Weise eine dynamische Unwucht der Haspel mit oder ohne aufgenommenem Coil erkannt werden, insbesondere auch dann, wenn sich eine solche dynamische Unwucht erst während der Entnahme von Werkstückmaterial ergibt. Alternativ oder zusätzlich kann das Verfahren durchführt werden, solange die Haspel mitsamt dem Coil relativ zu dem Gestell wenigstens zeitweise ruht. Auf diese Weise kann vorteilhaft eine statische Unwucht der Haspel mit oder ohne aufgenommenem Coil erkannt werden, insbesondere vor der Entnahme von Werkstückmaterial.

In weiterer Ausgestaltung des Verfahrens wird ein Steuersignal zum Steuern einer Umformmaschine einer die erfindungsgemäße Zuführvorrichtung umfassenden Umformanlage erzeugt. Dabei wird das Steuersignal abhängig von der ermittelten Verteilung des Haspelgewichts erzeugt.

In weiterer Ausgestaltung des Verfahrens wird das Steuersignal zusätzlich abhängig von dem ermittelten Haspelgewicht erzeugt.

### KURZBESCHREIBUNG DER ZEICHNUNGEN

Weitere Vorteile und Aspekte der Erfindung ergeben sich aus den Ansprüchen und aus der Beschreibung von Ausführungsbeispielen der Erfindung, die nachfolgend anhand der Figuren erläutert sind. Dabei beziehen sich gleiche Bezugszeichen auf gleiche oder ähnliche oder funktional gleiche Bauteile.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.
- Fig. 1: zeigt schematisch eine Gesamtansicht einer Drahtverarbeitungsanlage mit einer Umformmaschine in Form einer Federwindemaschine sowie einer in Materialflussrichtung vorgeschalteten Vorrichtung zum Zuführen des langgestreckten drahtförmigen Werkstückmaterials gemäß einem Ausführungsbeispiel,
- Fig. 2: eine weitere Ausführungsform der Zuführvorrichtung,
- Fig. 3: einen Standfuß der Zuführvorrichtung nach Fig. 1,
- Fig. 4: eine weitere Ausführungsform der Zuführvorrichtung,
- Fig. 5: ein Detail der Zuführvorrichtung nach Fig. 4.

### DETAILLIERTE BESCHREIBUNG DER AUSFÜHRUNGSBEISPIELE

Die schematische Fig. 1 zeigt eine Gesamtansicht einer Drahtverarbeitungsanlage 200 gemäß einem Ausführungsbeispiel. Die Drahtverarbeitungsanlage 200 ist dafür eingerichtet, aus einem langgestreckten Werkstück 50 in Form eines metallischen Drahts in einem computernumerisch gesteuerten Fertigungsprozess eine Vielzahl gleichartiger Formteile in Form von Schraubenfedern, insbesondere Druckfedern oder Zugfedern, herzustellen.

Die Drahtverarbeitungsanlage 200 umfasst eine Umformmaschine 100 in Form einer Federwindemaschine sowie eine in Materialflussrichtung vorgeschaltete Vorrichtung 1 zum Zuführen des langgestreckten drahtförmigen Werkstückmaterials zur Umformmaschine 100. Die Vorrichtung 1 wird in dieser Anmeldung auch kurz als Zuführvorrichtung 1 bezeichnet.

Die Umformmaschine 100 umfasst eine Einzugseinrichtung 101, die an die Steuereinheit 104 der Umformmaschine 100 angeschlossen ist. Die Einzugseinrichtung 101 fördert unter der Steuerung durch ein NC-Steuerprogramm Draht, der durch die Zuführvorrichtung 1 zugeführt wird, in den mit Umformwerkzeugen (einem oder mehreren) ausgestatteten Werkzeugbereich 102 der Umformmaschine 100. Durch die in Materialförderrichtung nachgeschalteten Umformwerkzeuge wird der zugeführte Draht zu einer Schraubenfeder oder (bei anderen Umformmaschinen) zu einem anderen Formteil umgeformt. Nach Abschluss der Umformoperation wird das fertiggestellte Formteil unter der Steuerung durch das NC-Steuerprogramm mittels einer nicht dargestellten Schnitteinrichtung vom zugeführten Draht abgetrennt. Dieser Vorgang wiederholt sich zyklisch für jedes zu fertigende Formteil.

Der Vorschub des Drahts zum Werkzeugbereich 102 bzw. der Einzug des Drahts durch die Einzugseinrichtung 101 soll nach einem für den Fertigungsprozess spezifischen Geschwindigkeits-Profil mit einer zeitabhängig variierenden Einzugsgeschwindigkeit erfolgen. Vorzugsweise hat die Einzugseinrichtung 101 mindestens ein Einzugswalzenpaar, welches zwei Einzugswalzen aufweist, die mit zueinander parallelen Drehachsen angeordnet sind und gegenläufig drehend über einen gesteuerten Antrieb angetrieben werden können. Häufig sind zwei oder mehr synchron betriebene Einzugswalzenpaare vorgesehen, um die Vorschubkräfte materialschonend und ohne nennenswerten Schlupf auf das Werkstückmaterial übertragen zu können. Die Einzugswalzen begrenzen mit ihren unprofilierten oder profilierten Umfangsflächen einen Einzugsspalt zum Hindurchführen des Werkstücks. Durch Steuerung der Drehgeschwindigkeit und Drehrichtung der Einzugswalzen können somit die Vorschubgeschwindigkeit und die Vorschubrichtung des zu verarbeitenden Materials vorgegeben werden.

Eine nicht ausreichend gut kontrollierte Zufuhr von Draht kann beispielsweise bei Federwindemaschinen zu erheblichen Qualitätsproblemen führen. Bei diesen Umformmaschinen wird, anders als bei Drahtbiegemaschinen im Biegevorgang, die Umformkraft an den Umformwerkzeugen direkt von den Einzugswalzen der Einzugseinrichtung 101 aufgebracht, um das Werkstück gegen ein Windewerkzeug zu drücken und so den Windevorgang voranzubringen. Bei diesem Prozess kann sich ein eventueller Schlupf an den Einzugswalzen der Einzugseinrichtung 101 direkt auf die Qualität des Endprodukts auswirken. Der Schlupf an der Einzugseinrichtung 101 kann bei hochdynamischen Federwindemaschinen in ungünstigen Fällen mehrere Prozent der Gesamteinzugslänge betragen, wodurch die produzierten Federn zu kurz werden können.

Eine Aufgabe der Zuführvorrichtung 1 kann darin bestehen, der Einzugseinrichtung der Umformmaschine 100 den Draht zu jedem Zeitpunkt möglichst genau mit der zu diesem Zeitpunkt benötigten Geschwindigkeit zuzuführen.

Ein Werkstückvorrat 5 mit einer großen Länge des zu verarbeitenden Drahts wird in Form einer Spule bzw. eines Coils 6 in einer Haspeleinheit 2 der Vorrichtung 1 vorgehalten. Die Haspeleinheit 2 weist in diesem Beispiel eine Haspel 4 auf. Die Haspel 4 ist in den Beispielen der Fig. 1, 2 und 4 mit vertikaler Haspelachse H angeordnet. Die vertikale Haspelachse H verläuft parallel zu einer Schwerkraftrichtung G. Der Draht wird dann unter Drehung der Haspel 4 bzw. des Coils 6, welches von der Haspel 4 aufgenommen ist, nach und nach vom Umfang des Coils 6 in Richtung nachfolgender Einrichtungen abgezogen. Bei den gezeigten Ausführungsformen ist die Haspeleinheit 2 als aktive Haspeleinheit 2 ausgebildet, d.h. es ist ein Antrieb 15 vorhanden, der einem aktiven Drehantreiben der Haspel 4 relativ zu einem Gestell 3 der Haspeleinheit 2 dient. Bei anderen Ausführungsformen kann auf einen derartigen Antrieb 15 verzichtet sein, so dass die Haspel 4 allein durch den Abzug des Werkstückvorrats 5 drehangetrieben wird. Haspeleinheiten ohne Antrieb 15 können als passive Haspeleinheiten 2 bezeichnet werden.

Die Haspeleinheit 2 ist eine von der Umformmaschine 100 gesonderte Baugruppe. Das Gestell 3 der Haspeleinheit 2 weist beispielsweise eine Bodenplatte mit vier in Rechteck-Anordnung angeordneten Stellfüßen zum Aufstellen auf einem Untergrund in Form eines Hallenbodens auf. Zudem dient das Gestell 3 der Lagerung der Haspel 4. Die Haspel 4 kann unbegrenzt drehbar gelagert sein.

Die Haspel 4 ist in den Figuren nur schematisch dargestellt. Sie umfasst in ihrem unteren Teil eine plattenförmige oder tellerförmige Bundaufnahme, auf welcher ein Drahtbund oder ein anderer Werkstückbund abgelegt werden kann. Nicht dargestellt sind vier radial stufenlos verstellbare, nach oben ragende Rungen, mit denen das Coil 6 nach Auflegen auf der Bundaufnahme zentriert werden kann. Ein oberes Abschlusselement nach Art eines Rads mit radialen Speichen wird nach Auflegen des Coils 6 über eine koaxial zur Haspelachse H angeordnete Zentrierstange gestülpt und in einer bestimmten Höhenposition festgeklemmt.

Während des Betriebs der Umformmaschine 100 wird der Draht dann mithilfe von deren Einzugseinrichtung 101 - und vorliegend unter Unterstützung mittels des Antriebs 15 - allmählich vom Umfang des Drahtcoils 6 abgezogen, wobei die Haspel 4 relativ zu dem Gestell 3 gedreht wird. Dabei kann eine etwaige Unwucht der Haspel 4 bzw. des aufgenommenen Coils 6 bezüglich der Drehung der Haspel 4 um die Haspelachse H die Vorrichtung 1 mechanisch zum Schwingen anregen. Eine derartige Unwucht kann zu einem erhöhten Lagerverschleiß oder sogar zu einem Versagen der Vorrichtung 1 führen.

Um einer derartigen Unwucht entgegenzuwirken, weist die Zuführvorrichtung 1 eine Gewichtsverteilungs-Erfassungseinrichtung 7 auf. Die Gewichtsverteilungs-Erfassungseinrichtung 7 ist zum Erfassen einer lateralen Verteilung eines Haspelgewichts in Bezug auf die Haspelachse H eingerichtet. Dabei repräsentiert das Haspelgewicht das Gewicht der Haspel 4 mit oder ohne aufgenommenes Coil 6. Die laterale Verteilung des Haspelgewichts entspricht der Verteilung des Haspelgewichts quer zur Haspelachse, also der Gewichtsverteilung in einer horizontalen Ebene. Befindet sich der Massenschwerpunkt der Haspel 4 mit oder ohne aufgenommenem Coil 6 auf der Haspelachse H, so ist das Haspelgewicht gleichmäßig in Bezug auf die Haspelachse H verteilt. Befindet sich der Schwerpunkt der Haspel 4 mit oder ohne aufgenommenem Coil 6 in radialem Abstand zur Haspelachse H, so ist das Haspelgewicht in Bezug auf die Haspelachse H ungleich verteilt. Die ungleiche Verteilung des Haspelgewichts äußert sich bei Drehbewegung der Haspel 4 relativ zum Gestell 3 in einer unerwünschten Unwucht.

Die Gewichtsverteilungs-Erfassungseinrichtung 7 ist vorliegend dazu eingerichtet, neben der lateralen Verteilung des Haspelgewichts auch das absolute Haspelgewicht zu erfassen. Dabei kann das ermittelte Haspelgewicht mittels einer Anzeigeeinrichtung 103 angezeigt werden. Beispielsweise wird das momentane Haspelgewicht während des Betriebs der Zuführvorrichtung 1, d.h. während Werkstückvorrat 5 entnommen wird, fortlaufend angezeigt. Die Anzeigeeinrichtung 103 kann der Umformmaschine 100 zugeordnet sein. Die Umformmaschine 100 ist Bestandteil einer Umformanlage 200, welche die Vorrichtung 1 umfasst.

Abhängig von dem ermittelten Haspelgewicht können verschiedene Maßnahmen eingeleitet werden. Beispielsweise wird, falls das ermittelte Haspelgewicht gleich oder kleiner als ein vorbestimmtes Minimalgewicht ist, eine Warnmeldung ausgegeben, die vor einer Erschöpfung des Werkstückvorrats 5 warnt. Dadurch kann rechtzeitig für Nachschub gesorgt werden. Alternativ oder zusätzlich kann unter derselben Bedingung ein Einklemmen eines einzugsfernen Coil-Endes an der Haspel 4 erfolgen. Damit wird der weitere Materialabzug unterbunden. Falls das ermittelte Haspelgewicht gleich oder größer als ein vorbestimmtes Maximalgewicht ist, kann beispielsweise eine Warnmeldung ausgegeben werden, die eine mögliche Überladung der Vorrichtung 1 anzeigt. Sofern das ermittelte Haspelgewicht zwischen dem vorbestimmten Minimalgewicht und dem vorbestimmten Maximalgewicht liegt, wird beispielsweise eine Reichweite des Werkstückvorrats ausgegeben. Dabei kann die Reichweite basierend auf dem ermittelten Haspelgewicht ausgegeben werden. Das ermittelte Haspelgewicht repräsentiert dabei also einen noch in der Haspel 4 verbleibenden Werkstückvorrat. Die Reichweite kann beispielsweise mittels der Anzeigeeinrichtung 103 ausgegeben werden.

Zudem werden beispielsweise abhängig von der ermittelten Verteilung des Haspelgewichts verschiedene Maßnahmen ausgeführt. Entsprechend kann, falls die ermittelte Verteilung des Haspelgewichts größer als ein vorbestimmter Gewichtsverteilungstoleranzwert ist, eine Warnmeldung zur Warnung vor einer Unwucht ausgegeben werden. Alternativ oder zusätzlich kann die Drehbewegung der Haspel 4 relativ zu dem Gestell 4 angehalten werden. Ferner kann eine Handlungsanweisung ausgegeben werden, infolge welcher ein Auswuchten des Coils 6 bezüglich der Haspelachse H ermöglicht wird. Diese Handlungsanweisung kann einem Werker Hinweise geben, wie (d.h. in welcher Richtung) das Werkstückmaterial 50 im Werkstückvorrat 5 verschoben werden muss, um eine möglichst gleichmäßige Verteilung des Haspelgewichts zu erreichen. Entsprechend kann abhängig von der ermittelten Verteilung des Haspelgewichts ein Auswuchtvorgang des Coils 6 bezüglich der Haspelachse H vorgenommen werden.

Die Haspel 4 kann während der Ermittlung der Gewichtsverteilung bzw. des Absolutgewichts der Haspel relativ zu dem Gestell 3 gedreht werden. Beim Drehen der Haspel 4 mitsamt dem Coil 6 kann dabei Werkstückmaterial 50 aus dem Werkstückvorrat 5 entnommen werden. Es ist auch möglich, die Gewichtsverteilung bzw. das Gewicht der Haspel mitsamt dem Coil 6 zu ermitteln, während die Haspel 4 relativ zu dem Gestell 3 ruht. Auch Kombinationen, bei welchen in bestimmten Zeitintervallen die Haspel 4 gedreht und angehalten wird, während die Gewichtsverteilung und/oder das Absolutgewicht ermittelt werden, sind denkbar.

Abhängig von der ermittelten Verteilung des Haspelgewichts wird beispielsweise ein Steuersignal generiert, welches der Steuerung der Umformmaschine 100 dient. Besagtes Steuersignal für die Steuerung der Umformmaschine 100 kann zudem abhängig von dem ermittelten absoluten Haspelgewicht erzeugt werden. Auf diese Weise kann die Einzugseinrichtung 101 automatisch gestoppt werden, falls die Ermittlung des Haspelgewichts ergibt, dass der Werkstückvorrat 50 des Coils 6 zur Neige geht und/oder falls die Ermittlung der Gewichtsverteilung ergibt, dass das Haspelgewicht zu ungleich bezüglich der Haspelachse H verteilt ist.

Wie bereits erwähnt und in Fig. 1 erkennbar, sind die Zuführeinrichtung 1 sowie die Umformmaschine 100 Bestandteil einer Umformanlage 200. Dabei ist die Vorrichtung 1 zum Zuführen des langgestreckten Werkstücks 50 zu der Umformmaschine 100 eingerichtet.

Die Zuführeinrichtung 1 kann beispielsweise hergestellt werden, indem eine Basis-Vorrichtung mit einem Nachrüstsatz versehen wird. Dabei ist die Basis-Vorrichtung zum Zuführen des langgestreckten Werkstücks 50 zu der Umformmaschine 100 ausgebildet, wobei die Basis-Vorrichtung die Haspeleinheit 2 mit dem Gestell 3 und mit der von dem Gestell 3 getragenen Haspel 4 aufweist, wobei die Haspel 4 um die Haspelachse H relativ zu dem Gestell 3 drehbar gelagert ist. Der Nachrüstsatz weist dabei die Komponenten der Gewichtsverteilungs-Erfassungseinrichtung 7 auf. Es ist aber auch denkbar, dass die Zuführvorrichtung 1 ab Werk mit Gewichtsverteilungs-Erfassungseinrichtung 7 geliefert wird.

Die Gewichtsverteilungs-Erfassungseinrichtungen 7 der Ausführungsbeispiele weisen mehrere mit radialem Abstand zur Haspelachse H (also an einer außeraxialen Position) angeordnete Kraftsensoren 8 auf, die jeweils denjenigen Anteil des Haspelgewichts erfassen, welcher auf diesem Kraftsensor 8 lastet. So hat die Gewichtsverteilungs-Erfassungseinrichtung 7 bei der Ausführungsform nach Fig. 1 vier in quadratischer Anordnung verteilte Kraftsensoren 8, wohingegen bei der Ausführungsform nach Fig. 2 lediglich drei Kraftsensoren 8 vorhanden sind.

Dadurch, dass mehrere Kraftsensoren 8 vorhanden sind, wird eine statische Ermittlung der Verteilung des Haspelgewichts ermöglicht, also während die Haspel 4 relativ zu dem Gestell 3 ruht. Auf diese Weise lässt sich eine statische Unwucht ermitteln. Alternativ oder zusätzlich kann eine dynamische Unwucht ermittelt werden. Das Gestell 3 in den Fig. 1 und 2 ist mit mehreren Standfüßen 9 zum Abstellen der Vorrichtung 1 auf dem Untergrund U ausgebildet. In Fig. 1 sind es vier, in Fig. 2 drei Standfüße 9. Bei den Ausführungsformen nach Fig. 1 und 2 weisen alle Standfüße 9 jeweils einen Kraftsensor 8 der Gewichtsverteilungs-Erfassungseinrichtung 7 auf. Die Standfüße 9 sind dabei gemäß den Fig. 1 und 2 als Kraftmessdosen bzw. Wägezellen ausgebildet, die als vormontierte Baueinheit erwerblich und verbaubar sind.

Bei der Ausführungsform nach Fig. 4 sind das Gestell 3 und die Haspel 4 mittels einer Lagereinheit 10 der Gewichtsverteilungs-Erfassungseinrichtung 7 miteinander verbunden. Dabei ist die Lagereinheit 10 als funktioneller Bestandteil eines Kraftsensors 8 der Erfassungseinrichtung ausgebildet. Der mithilfe der Lagereinheit 10 ausgebildete Kraftsensor 8 weist wie in Fig. 5 erkennbar ein elastisch verformbares ringscheibenförmiges Deformationselement 11 auf. Dabei ist das Deformationselement 11 abhängig von dem auf dem Kraftsensor 8 lastenden Anteil des Gewichts der Haspel elastisch verformbar. Der Kraftsensor 8 weist zudem einen Verformungsdetektor 12 auf, der an dem Deformationselement 11 angebracht ist, um eine Verformung des Deformationselements 11 zu ermitteln. Die Lagereinheit 10 hat erste Abstützelemente 13 und zweite Abstützelemente 14, zwischen welchen das Deformationselement 11 angeordnet ist. Dabei sind die ersten Abstützelemente 13 zu den zweiten Abstützelementen 14 quer zur Haspelachse H versetzt angeordnet. An die ersten Abstützelemente 13 schließt sich nach oben die Haspel an. An die zweiten Abstützelemente 14 schließt sich nach unten das Gestell 3 an. Infolge der versetzten Anordnung der ersten Abstützelemente 13 relativ zu den zweiten Abstützelementen 14 erfährt das Deformationselement 11 abhängig vom Haspelgewicht und von dessen lateraler Verteilung eine Verformung, die dann mittels des Verformungsdetektors 12 erfassbar ist.

Bei einer weiteren, in den Figuren nicht gezeigten, Ausführungsform der Vorrichtung weist die Gewichtsverteilungs-Erfassungseinrichtung 7 wenigstens eine Lagereinrichtung zur Abstützung eines Anteils des Haspelgewichts auf. Besagte Lagereinrichtung kann scharnierartig ausgebildet sein. Dabei ist die Lagereinrichtung bezüglich der Haspelachse H in radialem Abstand zu wenigstens einem Kraftsensor 8 der Gewichtsverteilungs-Erfassungseinrichtung 7 angeordnet. Dieser Kraftsensor 8 ist zum Erfassen eines auf ihm lastenden Anteils des Haspelgewichts eingerichtet. Das Haspelgewicht ist also wenigstens zu einem Teil an der Lagereinrichtung abgestützt und zu einem anderen Teil an dem Kraftsensor 8. Je nachdem, wie sich diese Anteile des Haspelgewichts relativ zueinander verhalten, kann eine Ungleichverteilung des Haspelgewichts erkannt werden.

Ein Kraftsensor 8 weist beispielsweise ein piezoelektrisches Element sowie - alternativ oder zusätzlich - einen Dehnmessstreifen auf.

Die Gewichtsverteilungs-Erfassungseinrichtung 7 kann zudem einen Drehmomentsensor aufweisen. Der Drehmomentsensor kann in eine Sensoreinheit der Gewichtsverteilungs-Erfassungseinrichtung 7 integriert sein, in welcher zusätzlich zum Drehmomentsensor ein Kraftsensor 8 integriert ist.

## Patentansprüche

1. Vorrichtung (1) zum Zuführen eines langgestreckten Werkstücks (50) zu einer Umformmaschine (100), die eine Einzugseinrichtung (101) zum Einziehen des zugeführten Werkstücks (50) und zum Fördern des Werkstücks (50) zu einem Werkzeugbereich (102) der Umformmaschine (100) aufweist, umfassend:
eine Haspeleinheit (2) mit einem Gestell (3) und mit einer von dem Gestell (3) getragenen Haspel (4) zum Aufnehmen eines Werkstückvorrats (5) in Form eines Coils (6) aus Werkstückmaterial, wobei die Haspel (4) um eine Haspelachse (H) relativ zu dem Gestell (3) drehbar gelagert ist,
**dadurch gekennzeichnet, dass**
die Vorrichtung (1) eine Gewichtsverteilungs-Erfassungseinrichtung (7) aufweist, die zum Erfassen einer lateralen Verteilung eines Haspelgewichts in Bezug auf die Haspelachse (H) eingerichtet ist, wobei das Haspelgewicht ein Gewicht der Haspel (4) mit oder ohne aufgenommenem Coil (6) repräsentiert.

2. Vorrichtung (1) nach Anspruch 1, **dadurch gekennzeichnet, dass** die Gewichtsverteilungs-Erfassungseinrichtung (7) zum Erfassen des Haspelgewichts eingerichtet ist.

3. Vorrichtung (1) nach einem der vorhergehenden Ansprüche, **dadurch gekennzeichnet, dass**
die Gewichtsverteilungs-Erfassungseinrichtung (7) wenigstens einen in radialem Abstand zur Haspelachse (H) angeordneten Kraftsensor (8) aufweist, der zum Erfassen eines auf dem Kraftsensor (8) lastenden Anteils des Haspelgewichts eingerichtet ist, und/oder dass die Gewichtsverteilungs-Erfassungseinrichtung (7) wenigstens drei, insbesondere vier, Kraftsensoren (8) aufweist, wobei jeder Kraftsensor (8) zum Erfassen eines auf dem jeweiligen Kraftsensor (8) lastenden Anteils des Haspelgewichts eingerichtet ist, und/oder dass
das Gestell (3) wenigstens drei, insbesondere vier, Standfüße (9) zum Abstellen der Vorrichtung (1) auf einem Untergrund (U) aufweist, wobei wenigstens einer der Standfüße (9) einen Kraftsensor (8) der Gewichtsverteilungs-Erfassungseinrichtung (7) aufweist

4. Vorrichtung (1) nach einem der vorhergehenden Ansprüche, **dadurch gekennzeichnet, dass**
das Gestell (3) und die Haspel (4) mittels einer Lagereinheit (10) der Gewichtsverteilungs-Erfassungseinrichtung (7) miteinander verbunden sind,
wobei die Lagereinheit (10) wenigstens einen Kraftsensor (8) der Erfassungseinrichtung (7) ausbildet.

5. Vorrichtung (1) nach einem der vorhergehenden Ansprüche, **dadurch gekennzeichnet, dass**
wenigstens ein Kraftsensor (8) der Gewichtsverteilungs-Erfassungseinrichtung (7) ein abhängig von dem auf diesem Kraftsensor (8) lastenden Anteil des Haspelgewichts elastisch verformbares, insbesondere ringscheibenförmiges, Deformationselement (11) aufweist, an welchem ein Verformungsdetektor (12) des Kraftsensors (8) zum Ermitteln einer Verformung des Deformationselements (11) angebracht ist.

6. Vorrichtung (1) nach Anspruch 4 und 5, **dadurch gekennzeichnet, dass**
die Lagereinheit (10) erste Abstützelemente (13) und zweite Abstützelemente (14) aufweist, zwischen welchen das Deformationselement (11) angeordnet ist,
wobei die ersten Abstützelemente (13) zu den zweiten Abstützelementen (14) quer zur Haspelachse (H) versetzt angeordnet sind,
wobei sich an die ersten Abstützelemente (13) die Haspel (4) anschließt, und
wobei sich an die zweiten Abstützelemente (14) das Gestell (3) anschließt.

7. Vorrichtung (1) nach einem der vorhergehenden Ansprüche, **dadurch gekennzeichnet, dass**
die Gewichtsverteilungs-Erfassungseinrichtung (7) wenigstens eine, insbesondere scharnierartige, Lagereinrichtung zur Abstützung eines Anteils des Haspelgewichts aufweist,
wobei die Lagereinrichtung bezüglich der Haspelachse (H) in radialem Abstand zu wenigstens einem Kraftsensor (8) der Gewichtsverteilungs-Erfassungseinrichtung (7) angeordnet ist,
wobei der Kraftsensor (8) zum Erfassen eines auf diesem Kraftsensor (8) lastenden Anteils des Haspelgewichts eingerichtet ist.

8. Vorrichtung (1) nach einem der vorhergehenden Ansprüche, **dadurch gekennzeichnet, dass**
wenigstens ein Kraftsensor (8) der Gewichtsverteilungs-Erfassungseinrichtung (7) ein piezoelektrisches Element und/oder einen Dehnmessstreifen aufweist, und/oder dass die Gewichtsverteilungs-Erfassungseinrichtung (7) einen Drehmomentsensor aufweist, wobei insbesondere in eine Sensoreinheit der Gewichtsverteilungs-Erfassungseinrichtung (7) ein Kraftsensor (8) sowie der Drehmomentsensor integriert sind.

9. Nachrüstsatz zum Nachrüsten einer Basis-Vorrichtung, die zum Zuführen eines langgestreckten Werkstücks (50) zu einer Umformmaschine (100) ausgebildet ist, wobei die Basis-Vorrichtung eine Haspeleinheit (2) mit einem Gestell (3) und mit einer von dem Gestell (3) getragenen Haspel (4) zum Aufnehmen eines Werkstückvorrats (5) in Form eines Coils (6) aus Werkstückmaterial aufweist, wobei die Haspel (4) um eine Haspelachse (H) relativ zu dem Gestell (3) drehbar gelagert ist,
wobei der Nachrüstsatz Komponenten einer Gewichtsverteilungs-Erfassungseinrichtung (7) aufweist, die zum Erfassen einer lateralen Verteilung eines Haspelgewichts in Bezug auf die Haspelachse (H) eingerichtet ist, wobei das Haspelgewicht ein Gewicht der Haspel (4) mit oder ohne aufgenommenes Coil (6) repräsentiert.

10. Umformanlage (200) mit einer Umformmaschine (100), die eine mit variierender Einzugsgeschwindigkeit betreibbare Einzugseinrichtung (101) zum Einziehen eines langgestreckten Werkstücks (50) und zum Fördern des Werkstücks (50) zu einem Werkzeugbereich (102) der Umformmaschine (100) aufweist,
wobei die Umformanlage (200) eine Vorrichtung (1) gemäß einem der Ansprüche 1 bis 8 aufweist,
wobei die Vorrichtung (1) zum Zuführen eines langgestreckten Werkstücks (50) zu der Umformmaschine (100) eingerichtet ist.

11. Verfahren zum Betreiben einer Vorrichtung (1) nach einem der Ansprüche 1 bis 8, wobei das Verfahren folgende Schritte aufweist:
a) Ermitteln einer lateralen Verteilung eines Haspelgewichts in Bezug auf die Haspelachse (H), wobei das Haspelgewicht ein Gewicht der Haspel (4) mit oder ohne aufgenommenes Coil (6) repräsentiert, mittels der Gewichtsverteilungs-Erfassungseinrichtung (7);
b) falls die in Schritt a) ermittelte Verteilung des Haspelgewichts größer als ein vorbestimmter Gewichtsverteilungstoleranzwert ist, Durchführen wenigstens eines der nachfolgenden Unterschritte:
b1) Ausgeben einer Warnmeldung zur Warnung vor einer Unwucht,
b2) Anhalten einer Drehbewegung der Haspel (4) relativ zum Gestell (3), b3) Ausgeben einer Handlungsanweisung zum Auswuchten des Coils (6),
b4) Auswuchten des Coils (6) bezüglich der Haspelachse (H).

12. Verfahren nach Anspruch 11, **dadurch gekennzeichnet, dass**
in Schritt a) zusätzlich das Haspelgewicht ermittelt wird, und/oder dass das Verfahren folgenden zusätzlichen Schritt aufweist:
c) Anzeigen eines in Schritt a) ermittelten, insbesondere momentanen, Haspelgewichts mittels einer Anzeigeeinrichtung (103), die insbesondere einer Umformmaschine (100) einer die Vorrichtung (1) umfassenden Umformanlage (200) nach Anspruch 9 zugeordnet ist.

13. Verfahren nach Anspruch 12, **dadurch gekennzeichnet, dass**
das Verfahren wenigstens einen der folgenden Schritte aufweist:
d) falls das in Schritt a) ermittelte Haspelgewicht gleich oder kleiner einem vorbestimmten Minimalgewicht ist, Ausgeben einer Warnmeldung zur Warnung vor einer Erschöpfung des Werkstückvorrats (5) und/oder Einklemmen eines einzugsfernen Coil-Endes an der Haspel (4);
e) falls das in Schritt a) ermittelte Haspelgewicht gleich oder größer einem vorbestimmten Maximalgewicht ist, Ausgeben einer Warnmeldung zur Warnung vor einer Überladung der Vorrichtung (1);
f) falls das in Schritt a) ermittelte Haspelgewicht zwischen dem vorbestimmten Minimalgewicht und dem vorbestimmten Maximalgewicht liegt, Ausgeben einer Reichweite des Werkstückvorrats (5) basierend auf dem ermittelten Haspelgewicht, insbesondere mittels einer Anzeigeeinrichtung (103), wobei die Anzeigeeinrichtung (103) insbesondere einer Umformmaschine (100) einer die Vorrichtung (1) umfassenden Umformanlage (200) nach Anspruch 10 zugeordnet ist.

14. Verfahren nach einem der Ansprüche 11 bis 13, **dadurch gekennzeichnet, dass** bei der Durchführung des Verfahrens die Haspel (4) mitsamt dem Coil (6) relativ zu dem Gestell (3), insbesondere unter Entnahme von Werkstückmaterial aus dem Werkstückvorrat (5), um die Haspelachse (H) wenigstens zeitweise gedreht wird; und/oder dass
bei der Durchführung des Verfahrens die Haspel (4) mitsamt dem Coil (6) relativ zu dem Gestell (3) wenigstens zeitweise ruht.

15. Verfahren nach einem der Ansprüche 11 bis 14, **dadurch gekennzeichnet, dass** das Verfahren folgenden zusätzlichen Schritt aufweist:
g) Erzeugen eines Steuersignals zum Steuern einer Umformmaschine (100) einer die Vorrichtung (1) umfassenden Umformanlage (200) nach Anspruch 10, wobei das Steuersignal abhängig von der in Schritt a) ermittelten Verteilung des Haspelgewichts erzeugt wird; und/oder dass
in Schritt d) das Steuersignal zusätzlich abhängig von dem in Schritt a) ermittelten Haspelgewicht erzeugt wird.
